# EUROPÄISCHE PATENTSCHRIFT

(11) **EP 2 984 224 B1**
(45) Veröffentlichungstag und Bekanntmachung des Hinweises auf die Patenterteilung: **22.03.2017**
(21) Anmeldenummer: 14715942.0
(22) Anmeldetag: 09.04.2014
(51) Int. Cl.: D21F 1/00, D21F 11/00

(54) **VERFAHREN ZUR HERSTELLUNG EINER INDUSTRIEBESPANNUNG**
METHOD FOR PRODUCING AN INDUSTRIAL FABRIC
PROCÉDÉ DE PRODUCTION D'UNE TOILE INDUSTRIELLE

(30) Priorität: 10.04.2013 DE 102013206278
(43) Veröffentlichungstag der Anmeldung: 17.02.2016
(73) Patentinhaber: Voith Patent GmbH, 89522 Heidenheim (DE)
(72) Erfinder: MORTON, Antony, Dr., Ben Rhydding Lancashire 298QU (GB); ALLUM, Andrew, Darwen Lancashire BB3 2BD (GB); PONTON, David Stuart, Blackburn Lancashire BB1 2AY (GB); RIDING, Paul Raymond, Blackburn Lancashire BB2 1XQ (GB)
(86) Internationale Anmeldenummer: PCT/EP2014/057131
(87) Internationale Veröffentlichungsnummer: WO 2014/166985

(56) Entgegenhaltungen:
- EP-A1- 1 818 448
- WO-A1-00/75424
- WO-A1-03/040470

## Beschreibung

Die Erfindung geht aus von einem Verfahren zur Herstellung einer Industriebespannung, welche beispielsweise in verschiedenen Positionen in einer Maschine zur Herstellung einer Faserbahn wie einer Papier-, Karton- oder Tissuebahn oder auch zur Herstellung von Non-Wovens Anwendung finden kann, nach dem Oberbegriff von Anspruch 1.

Bespannungen für industrielle Großanlagen wie Papiermaschinen oder Maschinen zur Herstellung von Non-Wovens Produkten werden üblicherweise aus einem polymeren Monofilamentgarn hergestellt, aus welchem beispielsweise durch Weben oder Aufspiralisieren ein Flächengebilde erzeugt wird. Dadurch erhält man eine Trägerstruktur, welche bestimmten Anforderungen an Eigenschaften und Funktionen entsprechen sollte, um die Herstellung des jeweiligen Papiergrades zu ermöglichen. Die Trägerstrukturen unterstützen die Faserbahn, während diese die Faserbahnmaschine durchläuft.

In einer derartigen Maschine zur Herstellung einer Faserbahn sind gewöhnlicherweise mehrere verschiedene Sektionen vorhanden, welche unterschiedliche Aufgaben während des Herstellungsprozesses erfüllen. An die Bespannungen werden daher unterschiedliche Anforderungen gestellt, die sich in unterschiedlichen Merkmalen niederschlagen. Manche Bespannungen haben eine durchlässige flexible Struktur, um Flüssigkeit den Durchtritt beim Entwässern zu erlauben, während sich gleichzeitig die Zellulosefasern des Stoffs orientieren und beginnen, die Faserbahn zu formen. Andere Bespannungen sind weniger kompliziert im Aufbau und besitzen eine höhere Luftdurchlässigkeit. Trockensiebe transportieren die Papierbahn durch die Trockenpartie und erlauben gleichzeitig die Abfuhr von Wasserdampf während des Trocknungsprozesses.

Gewebte Strukturen können auch so hergestellt werden, dass sie ein gewisses Ausmaß an Topographie oder Struktur an der dem Papier zugewandten Seite aufweisen. Das kann in Form eines in Maschinenrichtung oder in Maschinenquerrichtung dominanten Musters von Linienfeldern oder in Form eines einzelnen Musters oder Motivs sein.

Während des Herstellungsprozesses kann die Oberflächenstruktur von einer Bespannung auf die Papierbahn übertragen werden, so dass eine bleibende Struktur im fertigen Produkt sichtbar ist.

Ein signifikanter Nachteil der Verwendung von Schuss- oder Kettfäden bei der Herstellung derartiger topographischer Muster ist die Komplexität der Webmuster, um einen bestimmten visuellen oder strukturellen Eindruck zu erzeugen. Für den Herstellungsvorgang der Bespannung bedeutet dies Einbußen in der zeitlichen Effizienz bei der Herstellung, höhere Kosten, Einschränkungen in Bezug auf die Designfreiheit und die Balance zwischen Funktionalität und ästhetischen Gesichtspunkten bei der Bespannung sowie höhere Ausschussraten durch die komplexen Muster. Linienförmige Muster sind zudem eingeschränkt auf Maschinenrichtung, Maschinenquerrichtung oder Köperbindung.

Derartige Muster sowie die Verfahren zu ihrer Erzeugung sind in einer Vielzahl von Variationen seit langem aus dem Stand der Technik bekannt.

Seit geraumer Zeit werden Muster auf der Oberfläche von Bespannungen auch durch Bedrucken beispielsweise mit einem Polymer erzeugt, welches mittels verschiedener Verfahren auf die Bespannung aufgebracht und fixiert wird. So ist es aus der EP2304104B1 bekannt, zum Erzeugen eines topographischen Musters aus Polymermaterial auf einem Endlosband ein Rotationssieb zu verwenden, dessen zylindrische Mantelfläche ein das topographische Muster festlegendes Perforationsmuster hat, das in Umfangsrichtung der Mantelfläche betrachtet durch einen Perforationsmusterabschnitt oder durch mehrere hintereinander liegende, zueinander identische Perforationsmusterabschnitte gebildet ist. Zum Erzeugen des Musters auf einer Umfangsseite des Endlosbandes wird das Polymermaterial in flüssigem oder pastösem Zustand durch Perforationen der Mantelfläche des Rotationssiebs gedrückt, während das Rotationssieb, sich um seine Längsachse drehend, auf der Umfangsseite des Endlosbandes in einer ununterbrochen umlaufenden Bahn abrollt.

Ebenso offenbart auch die DE 10 2005 006 738 A1 ein Verfahren, bei dem ein topografisches Muster mittels eines Rotationssiebes auf einer Papiermaschinenbespannung erzeugt wird.

Die WO 03 / 040470 offenbart ein Sieb mit einem textilen Flächengebilde auf das Gruppen von Raupen eines Polymermaterials aufgebracht sind, wobei die Raupen an Startpunkten beginnen und an von den Startpunkten entfernten Endpunkten endet. Diese Druckschrift offenbart ferner dass Endpunkte der zumindest einen Gruppe von Raupen von Startpunkten zumindest einer weiteren Gruppe von Raupen beabstandet sind, wodurch Leerbereiche zwischen den Gruppen auf der Oberfläche des Flächengebildes erzeugt werden und dass die Raupen durch Extrusion aufgebracht werden können. Die EP 1 818 448 offenbart ein Blattbildungssieb, welches hergestellt ist, indem auf ein textiles Flächengebilde Polymermaterial mittels eines Auftragskopfes aufgebracht wird, wobei der Auftragskopf eine Austrittsöffnung in Form einer oder mehrerer Spritzdüsen hat. Die WO 00 / 75424 offenbart ein Papiermaschinenband, welches hergestellt ist, indem auf ein textiles Flächengebilde Polymermaterial mittels zwei Extrusionsdüsen bspw. in Zick-zack oder Schlangenlinien aufgebracht wird.

Auch Kombinationen aus topographischen Webmustern und aufgedruckten Mustern, die das Webmuster überlagern, sind bekannt, beispielsweise aus der EP1242681B1. Hierin ist ein Gewebe beschrieben, das bei einer Papierherstellungsmaschine zum Formen eines Musters auf ein Tissuepapier verwendet wird. Das Gewebe umfasst eine lasttragende Schicht, die eine erste Ebene definiert, und eine Formschicht, die mit der lasttragenden Schicht verwoben ist und eine zweite Ebene definiert, die von der ersten Ebene beabstandet ist, wobei die obere Seite eine Hintergrundtextur aufweist, die durch die lasttragende Schicht und die Formschicht definiert ist. Eine polymere Litze ist an der oberen Seite in einem dekorativen fadenähnlichen Muster angeordnet, wobei die Hintergrundtextur dort erscheint, wo das Muster, das durch die polymere Litze gebildet ist, nicht erscheint.

Die genannten Verfahren haben dabei diverse Nachteile. So ist an dem Rotationssiebverfahren von Nachteil, dass keine längeren polymeren Gebilde herstellbar sind, wenn die Größe des Siebs sich in handhabbaren Grenzen bewegen soll. Die kombinierten Gewebe- und Polymermuster sind kompliziert in der Herstellung. Auch ist die Designfreiheit in Bezug auf die Dimensionierung des Polymerauftrags nicht gewährleistet, diese ist vielmehr durch weitere begrenzende Faktoren wie die Siebstärke eingeschränkt und somit nicht für alle Anwendungsbereiche in wünschenswerter Weise umsetzbar. Es ist z.B. nicht möglich, Polymer in beliebiger Dicke bzw. Höhe über der Sieboberfläche aufzutragen, da die Materialstärke mit derjenigen des Siebs zusammenhängt.

Zudem ist es nicht möglich, bei Verwendung des Siebdruckverfahrens das Design des Polymerauftrags über die Ausdehnung der Bespannung zu verändern, obwohl es in vielen Fällen wünschenswert wäre, beispielsweise in Randbereichen einen gegenüber dem Mittelteil der Bespannung unterschiedlichen Polymerauftrag anzubringen.

Es ist entsprechend Aufgabe der Erfindung, die Nachteile des Standes der Technik zu mildern oder zu vermeiden und ein Verfahren zur Herstellung einer Industriebespannung sowie eine Industriebespannung anzugeben, die einerseits so herstellbar ist, dass die grundlegenden physikalischen Eigenschaften wie Dimensionsstabilität und Luftdurchlässigkeit gewährleistet sind und andererseits Muster in gewünschter Form und Anzahl in einfacher Weise auf die Bespannung aufgebracht werden können.

Die Aufgabe wird hinsichtlich des Verfahrens durch die Merkmale des Anspruchs 1 gelöst.

Erfindungsgemäß ist vorgesehen, dass in einem ersten Verfahrensschritt die Herstellung eines Flächengebildes aus Garnen in Form eines Gewebes, Geleges, Gestrickes, Gewirkes oder aus miteinander verbundenen spiralisierten Elementen erfolgt. In einem zweiten Verfahrensschritt wird zumindest ein Polymermaterial auf zumindest eine Oberfläche des Flächengebildes in Form von zumindest einer Gruppe von Raupen aufgetragen, wobei der Polymerauftrag an Startpunkten beginnt und an von den Startpunkten entfernten Endpunkten endet. Dieser Verfahrensschritt wird beliebig oft wiederholt, wobei Endpunkte der zumindest einen Gruppe von Raupen von Startpunkten zumindest einer weiteren Gruppe von Raupen beabstandet sind, wodurch Leerbereiche zwischen den Gruppen auf der Oberfläche des Flächengebildes erzeugt werden.

Erfindungsgemäß ist ferner vorgesehen, dass der Polymerauftrag mittels mehrerer Auftragsdüsen erfolgt und die Auftragsdüsen einzeln oder in Sets angesteuert werden und somit der Polymerauftrag der einzelnen Auftragsdüsen oder der Sets von Auftragsdüsen unabhängig ein- bzw. ausgeschaltet und reguliert wird.

Dadurch können einerseits beliebig lange und beliebig viele Raupen in beliebigen Mustern, Kombinationen und Formen hergestellt werden, die andererseits in beliebigen Abständen unterbrochen sind und dadurch Leerbereiche definieren, um dadurch Raum für weitere Muster, Motive, Logos etc. zu schaffen, die in einem weiteren Verfahrensschritt oder auch gleichzeitig mit den Raupen in einfacher Weise in die Leerbereiche eingebracht werden können. Musterkombinationen in beliebiger Vielfalt und mit nahezu unbegrenzt einstellbaren Eigenschaften für das Endprodukt hinsichtlich Festigkeit, Dicke, Luftdurchlässigkeit etc. sind dadurch möglich. Durch einen Düsenauftrag lassen sich sowohl kurze als auch beliebig lange Raupen ohne besonderen technischen Aufwand auftragen. Dadurch, dass die Auftragsdüsen einzeln oder in Sets angesteuert werden, kann der Polymerauftrag der einzelnen Auftragsdüsen oder Sets von Auftragsdüsen unabhängig ein- bzw. ausgeschaltet und/oder reguliert werden.

Gemäß einem vorteilhaften Aspekt der Erfindung haben alle Raupen eine Länge, die mindestens dem doppelten ihrer maximalen Breite entspricht. Als Breite der Raupe kann dabei beispielsweise die Breite an der Oberfläche des Flächengebildes genommen werden.

Bevorzugt erfolgt der Polymerauftrag durch mehrere Auftragsdüsen simultan. Es sind beliebige Anzahlen von simultan betriebenen Auftragsdüsen vorstellbar. In einer besonders bevorzugten Ausführung erfolgt der Polymerauftrag mittels 5 bis 100 Auftragsdüsen simultan. Die mehreren Auftragsdüsen können beispielsweise in Maschinenquerrichtung nebeneinander angeordnet sein und einen festen Abstand zueinander haben. Dieser Abstand kann bei allen Auftragsdüsen gleich oder auch unterschiedlich sein. Vorteilhafte Abstände zwischen den Auftragsdüsen liegen zwischen 0.5mm und 20mm.

Ein Set umfasst dabei im Sinne der Erfindung mehrere, bevorzugt zwischen 2 und 50 Auftragsdüsen. Eine Auftragsdüse kann dabei stets nur zu maximal einem Set gehören. Die Auftragsdüsen eines Sets können dabei entweder direkt benachbart sein, feste Abstände zueinander aufweisen, wie z.B. jede zehnte oder zwanzigste Düse. Es ist aber auch möglich, dass ein Set eine unregelmäßige Auswahl von Auftragsdüsen umfasst.

Die Ansteuerung der Auftragsdüsen in Sets hat ökonomische Vorteile. So werden zur Ansteuerung von 100 Auftragsdüsen, die in 10 Sets gruppiert sind, lediglich 10 Ventile benötigt.

Gemäß einem vorteilhaften Aspekt der Erfindung können die Raupen und/oder die Leerbereiche in Form von Mustern ausgebildet werden.

Bevorzugt werden die Raupen entlang von Pfaden aufgebracht. Die einzelnen Pfade verlaufen dabei gleichförmig und in Maschinenquerrichtung nebeneinander. Zwischen zwei benachbarten Pfaden besteht dabei ein Abstand, der im Wesentlichen entlang des Pfadverlaufs konstant bleibt. Schwankungen können dabei im Rahmen der Fertigungsgenauigkeit auftreten. In einer besonders bevorzugten Ausführung sind alle Abstände zwischen den Pfaden gleich groß.

Die Pfade sind dabei wie Rasterlinien zu verstehen, auf denen die Polymerraupen abgelegt werden. Manche der Pfade können ganz mit Polymer bedeckt sein. Andere Pfade enthalten einen oder mehrere Leerbereichen zwischen den einzelnen Raupen. Auch die Möglichkeit, dass einzelne Pfade gänzlich ohne Polymerauftrag bleiben, kann vorgesehen sein.

Besonders bevorzugt können die Pfade gerade, gewellt oder gezackt verlaufen. Es sind aber auch andere Varianten eines gleichförmigen Verlaufs vorstellbar.

Vorzugsweise können die Pfade die volle Länge des Umfangs der Industriebespannung haben. Auch besteht die Möglichkeit, dass die Pfade eine noch größere Länge bis zum mehrfachen des Umfangs der Industriebespannung haben. Dies ist beispielsweise bei einem spiralförmigen Umlauf der Pfade der Fall. So ist ein spiralförmiger Verlauf der Pfade beispielsweise dadurch vorstellbar, dass die Halterung mit der Auftragsdüse bzw. Auftragsdüsen während des Auftrags so in Maschinenquerrichtung bewegt wird, dass sie nach einem Umlauf der Industriebespannung um ihre Breite in Maschinenquerrichtung versetzt ist.

Von Vorteil ist auch, wenn das Muster aus zumindest einem digitalen Bildmotiv aufgebaut wird. Unter einem digitalen Bildmotiv soll im Sinne dieser Anmeldung ein Motiv verstanden werden, das in Analogie zu üblichen Digitalbildern aus einer endlichen Anzahl diskreter Farbwerte besteht. Ein digitales Bildmotiv im Sinne der Erfindung wird dabei aus Raupen und Leerbereichen gebildet. Die Raupen entsprechen linienförmigen Farbstellen und die Leerbereiche Weißstellen. Wird nur eine Art Raupen verwendet, entspricht das digitale Bildmotiv einem schwarz-weiß Bild. Bei der Verwendung von unterschiedlichen Raupen steht das digitale Bildmotiv in Analogie zu einem Digitalbild mit mehreren Graustufen.

Das digitale Bildmotiv besitzt eine Ausdehnung in Maschinenlaufrichtung und Maschinenquerrichtung. Es bildet den Kern des Musters. Das Muster selbst entsteht durch eine Wiederholung des zumindest einen Bildmotivs. In einer bevorzugten Ausführung entsteht das Muster durch eine Parkettierung der gesamten Oberfläche der Industriebespannung, oder zumindest Teilen davon durch das digitale Bildmotiv.

Das digitale Bildmotiv erstreckt sich in Maschinenquerrichtung in einer bevorzugten Ausführung über zumindest zwei Raupen und/oder Leerbereiche bzw. über zumindest zwei Pfade, in einer besonders bevorzugten Ausführung erstreckt sich das digitale Bildmotiv Ausführung über zumindest drei Raupen und/oder Leerbereiche bzw. über zumindest drei Pfade und in einer ganz besonders bevorzugten Ausführung erstreckt sich das digitale Bildmotiv Ausführung über zumindest fünf

Raupen und/oder Leerbereiche bzw. über zumindest fünf Pfade, bevor eine Wiederholung des Motivs einsetzt.

In einer weiteren vorteilhaften Ausführung beträgt die Ausdehnung des digitalen Bildmotivs in Maschinenquerrichtung maximal 10%, bevorzugt maximal 5% der Breite der Industriebespannung beträgt, bevor eine Wiederholung des Motivs einsetzt.

Gemäß den beiden eben beschriebenen bevorzugten Ausführungsformen ist das digitale Bildmotiv in Maschinenquerrichtung also deutlich breiter, als eine einzelne Raupe. Es ist hier allerdings im Vergleich mit der Industriebespannung immer noch klein in dem Sinne, dass es über die Breite der Industriebespannung häufig, beispielsweise mehr als 10-mal oder mehr als 20-mal angeordnet werden kann.

In einer weiteren bevorzugten Ausführungsform sind auf der Industriebespannung zumindest zwei Arten von Raupen aufgetragen, die sich in zumindest einem der Parameter Material, Querschnittsform und Querschnittsgröße unterscheiden. Diese unterschiedlichen Raupen können in der Faserstoffbahn zu unterschiedlichen bzw. unterschiedlich starken Effekten führen. Die lässt sich zu funktionellen oder dekorativen Zwecken nutzen. Ein digitales Bildmotiv, das beispielsweise aus Leerbereichen sowie zwei Arten von Raupen aufgebaut ist, kann damit also als dreifarbiges Bildmotiv aufgefasst werden.

Vorteilhafterweise kann das Polymer ein Silikon, ein Polyurethan, ein Epoxidharz oder ein Esther sein. Die genannten Stoffe sind in ihrer Verarbeitbarkeit und ihrer Haltbarkeit gut handzuhaben sowie in Großmengen verfügbar.

Bevorzugt kann vorgesehen sein, dass das Polymer formschlüssig und/oder stoffschlüssig an die Oberfläche der Bespannung angebunden ist. Dadurch ist gewährleistet, dass die Raupen sicher anhaften und die Bespannung lange ohne Abplatzen von Material verwendbar ist.

Gemäß einem vorteilhaften Aspekt der Erfindung kann vorgesehen sein, dass die Raupen bündig mit einer Oberfläche der Industriebspannung ausgebildet sind. Dies ist insbesondere für Formiersiebe zur Herstellung von Wasserzeichen von Vorteil.

Gemäß einer alternativen vorteilhaften Ausgestaltungsvariante kann jedoch auch vorgesehen sein, dass die Raupen die Oberfläche der Industriebespannung in einer z-Richtung überragen. Dadurch wird die der Faserstoffbahn eingeprägte Strukturierung klarer sichtbar.

Die Höhe der Raupen in z-Richtung beträgt bevorzugt bis zu 2 mm. In anderen vorteilhaften Ausführungen kann die Höhe der Raupen in z-Richtung bis zu 5 mm betragen. Dadurch ist es möglich, klare und scharf abgegrenzte, tief in die Faserbahn eingeprägte Strukturen zu schaffen.

Ein Verhältnis zwischen Höhe in z-Richtung und Breite der Raupen kann vorzugsweise zwischen 0,5:1 bis 2:1, bevorzugt bei 1:1 liegen. Abweichungen hiervon können zu Instabilität der Raupen, Beschädigungen und Abplatzen führen, was die Qualität des Endproduktes beeinträchtigen kann.

Die Erfindung wird nachfolgend unter Bezugnahme auf die Figuren beispielhaft beschrieben. In den Figuren zeigen:
- Fig. 1 bis 3: Ausführungsbeispiele, in denen Raupen erfindungsgemäß entlang von Pfaden abgelegt sind und das Muster durch Wiederholung eines digitalen Bildmotivs gebildet wird.

In den Figuren 1 bis 3 sind stark schematisierte Ausführungsbeispiele von Mustern 6 dargestellt, welche auf eine nicht im Detail dargestellte Industriebespannung aufgebracht werden. In den drei Figuren ist jeweils nur ein kleiner Ausschnitt des Musters 6 gezeigt, das sich sowohl in Maschinenlaufrichtung 7 als auch senkrecht dazu in Maschinenquerrichtung weiter wiederholt.

Die Muster 6 entstehen erfindungsgemäß durch eine regelmäßige Wiederholung eines digitalen Bildmotivs 5. Das Bildmotiv 5 besteht in den drei Figuren jeweils aus Raupen 1 sowie Leerbereichen 3.

Die Raupen 1 sind in den Figuren 1 bis 3 jeweils entlang von Pfaden 10 abgelegt. In Fig. 1 und Fig. 3 verlaufen die Pfade gerade entlang der Maschinenlaufrichtung 7, in Fig. 2 verlaufen die Pfade 10 gezackt auch im Wesentlichen in Maschinenlaufrichtung 7. Die Pfade 10 können aber auch gewellt verlaufen oder in anderen Formen. In weiteren erfindungsgemäßen Ausführungsformen verlaufen die Pfade 10 mit einem leichten Winkel zur Maschinenlaufrichtung 7. So kann beispielsweise erreicht werden, dass die Pfade 10 spiralisierend mehrfach um die Industriebespannung herumlaufen. Auf solchen Pfaden 10 können dann auch Raupen 1 abgelegt werden, die länger sind als der Umfang der Industriebespannung.

Die Pfade 10 haben in Fig. 1 bis Fig. 3 alle denselben Abstand 4 von dem jeweiligen Nachbarpfad. Der Abstand 4 bleibt dabei auch bei den gezackten Pfaden 10 in Fig. 2 über die gesamte Länge des Pfades 10 konstant, von kleinen Schwankungen bedingt durch die Produktionstechnik einmal abgesehen. Es besteht aber auch die Möglichkeit, dass die Pfade 10 verschiedene Abstände 4 untereinander haben.

Die Raupen in einem digitalen Bildmotiv 5 können, wie in Fig. 1 gezeigt, alle dieselbe Länge aufweisen. Die Fig. 2 und Fig. 3 zeigen jedoch auch erfindungsgemäße Ausführungen, bei denen die Raupen 1 unterschiedliche Längen aufweisen. Leerbereiche 3 in den digitalen Bildmotiven 5 entstehen durch Unterbrechungen 2 der Raupen 1.

In Fig. 1 und Fig. 2 hat das digitale Bildmotiv 5 eine Breite in Maschinenquerrichtung von acht Pfaden. Fig. 3 zeigt ein digitales Bildmotiv 5 mit einer Breite von fünf Pfaden 10, wobei auf einen Pfad 10 keine Raupen 1 abgelegt sind.

Die Industriebespannung kann dabei beispielsweise ein Formiersieb, ein Pressfilz-Grundgewebe, ein Trockensieb, ein Transferband oder jede weitere beliebige Bespannung sein. Die genannten Bespannungen können in Maschinen zur Herstellung einer Papier-, Karton- oder Tissuebahn oder auch in Maschinen zur Herstellung von Non-Wovens in verschiedenen Positionen angeordnet sein. Wie bereits weiter oben erwähnt, sind je nach Position unterschiedliche Anforderungen an die Bespannung gestellt, was ihre Wasserdurchlässigkeit, Zugfestigkeit, Rückstellvermögen, offenes Volumen etc. betrifft.

Die Bespannungen können in hinlänglich bekannter Weise in Form von gewebten oder nicht gewebten Strukturen ausgebildet sein. Üblicherweise werden die die Bespannungen bildenden textilen Flächengebilde durch Verweben von Kett- und Schussfäden, die sich gegenseitig kreuzen, hergestellt. Auch Bespannungen, die ganz oder teilweise aus nichtgewebten Komponenten wie Gelegen, Gestricken oder Gewirken bestehen, sind bekannt und für die Anwendung der erfindungsgemäßen Maßnahmen geeignet. Ebenso können die textilen Flächengebilde durch Aufspiralisieren von bandartigem Material oder von Fadenscharen hergestellt werden. Schließlich ist auch das Bilden von Bespannungen durch das Verbinden von Spiralstrukturen mittels Steckdrähten bekannt, wobei letzteres insbesondere im Bereich der Trockensiebe üblich ist. Die Bespannungen können in bekannter Weise mit weiteren Komponenten wie Stapelfaserlagen oder polymeren Anteilen in Form von Folien oder Partikeln kombiniert werden, um das Eigenschaftsprofil weiter zu modellieren.

Das Muster 6 oder auch Quasi-Muster, welches sich wiederholend oder ohne spezifische Wiederholung auf zumindest eine Oberfläche des textilen Flächengebildes aufgebracht wird, besteht dabei aus Raupen 1 aus einem Polymermaterial wie beispielsweise Silikon, Polyurethan, Epoxidharz oder Esthern.

Jede der Raupen 1 weist dabei eine gewisse Länge L zwischen einem Startpunkt und einem Endpunkt der jeweiligen Raupe 1 auf. Die Unterbrechungen 2 liegen jeweils zwischen Endpunkten einer oder mehrerer Raupen 1 und Startpunkten weiterer Raupen 1. Die Leerbereiche 3 können beliebige Formen annehmen, je nachdem wie die Beabstandung der einzelnen Raupen 1 zueinander angelegt ist. Es können Muster 6, Quasi-Muster oder willkürliche Anordnungen von Leerbereichen 3 erzeugt werden.

In einem weiteren Schritt des Herstellungsverfahrens können diese Leerbereiche 3 dann mit einem weiteren polymeren Muster versehen werde, welches beispielsweise ein personalisiertes Motiv oder ein Logo sein kann.

Das Muster 6 kann dabei nach ästhetischen und/oder nach nützlichen Gesichtspunkten ausgewählt werden, welche letzteren beispielsweise die physikalischen Eigenschaften der Faserbahn beeinflussen.

Die Topographie der Raupen 1 kann abhängig vom jeweiligen Anwendungsbereich der Bespannung sowie von Dicke und Grammatur des Produktes variieren. Die Raupen 1 können in der Ebene der Bespannungsoberfläche liegen oder diese um eine gewisse Höhe in z-Richtung von bis zu 5 mm überragen. Die Breite der Raupen 1 hängt dabei von der Höhe in z-Richtung ab. Typischerweise wird das Verhältnis der Höhe zur Breite in einem Bereich von ca. 0,5:1,0 bis 2:1 liegen. Gängigerweise wird ein Verhältnis nahe 1:1 bevorzugt, um eine optimale Form der Raupen 1 zu gewährleisten. Die Abstände zwischen den einzelnen Raupen 1 sind vorzugsweise mindestens so groß wie deren Breite.

Das Polymer haftet an der Oberfläche der Bespannung durch eine Kombination aus Formschluss und Stoffschluss. Der Formschluss wird dabei mit den Fäden des textilen Flächengebildes durch Umfließen mit Polymer erzielt. Wahlweise kann die Materialkombination aus Bespannung und Polymer auch chemisch miteinander eine Verbindung eingehen und dadurch einen Stoffschluss ermöglichen. Eine Vorbehandlung der Bespannung zum Zwecke des besseren Anhaftens des Polymers an der Bespannung beispielsweise durch Plasmaaktivierung ist ebenfalls möglich.

## Patentansprüche

1. Verfahren zur Herstellung einer Industriebespannung, insbesondere einer Bespannung für eine Maschine zur Herstellung einer Faserbahn wie einer Papier-, Karton- oder Tissuebahn oder eines Non-Woven Produkts, aufweisend die folgenden Verfahrensschritte: i) Herstellen eines Flächengebildes aus Garnen in Form eines Gewebes, Geleges, Gestrickes, Gewirkes oder aus miteinander verbundenen spiralisierten Elementen, ii) Aufbringen zumindest eines Polymermaterials auf zumindest eine Oberfläche des Flächengebildes in Form von zumindest einer Gruppe von Raupen (1), wobei der Polymerauftrag an Startpunkten beginnt und an von den Startpunkten entfernten Endpunkten endet, iii) Wiederholen des Schrittes ii), wobei Endpunkte der zumindest einen Gruppe von Raupen (1) von Startpunkten zumindest einer weiteren Gruppe von Raupen (1) beabstandet sind, wodurch Leerbereiche (3) zwischen den Gruppen auf der Oberfläche des Flächengebildes erzeugt werden, **dadurch gekennzeichnet, dass** der Polymerauftrag mittels mehrerer Auftragsdüsen erfolgt und die Auftragsdüsen einzeln oder in Sets angesteuert werden und somit der Polymerauftrag der einzelnen Auftragsdüsen oder der Sets von Auftragsdüsen unabhängig ein- bzw. ausgeschaltet und reguliert wird.

2. Verfahren nach Anspruch 1, **dadurch gekennzeichnet, dass** die Länge der einzelnen Raupen (1) mindestens das Doppelte ihrer maximalen Breite beträgt.

3. Verfahren nach Anspruch 1 oder 2, **dadurch gekennzeichnet, dass** der Polymerauftrag mittels 5 bis 100 Auftragsdüsen erfolgt.

4. Verfahren nach einem der Ansprüche 1 bis 3, **dadurch gekennzeichnet, dass** die Sets zwischen 2 und 50 Auftragsdüsen umfassen.

5. Verfahren nach einem der Ansprüche 1 bis 4, **dadurch gekennzeichnet, dass** die Raupen (1) und/oder Leerbereiche (3) in Form eines Musters (6) aufgebracht werden.

6. Verfahren nach einem der Ansprüche 1 bis 5, **dadurch gekennzeichnet, dass** die Raupen (1) entlang von Pfaden (10) derart aufgebracht werden, dass die einzelnen Pfade (10) gleichförmig verlaufen und in Maschinenquerrichtung zu den jeweils benachbarten Pfaden (10) einen Abstand (4), bevorzugt denselben Abstand (4) für alle Pfade (10), aufweisen, der entlang des Pfadverlaufes im Wesentlichen konstant bleibt.

7. Verfahren nach Anspruch 6, **dadurch gekennzeichnet, dass** die Pfade (10) gerade, gewellt oder gezackt verlaufen.

8. Verfahren nach einem der Ansprüche 6 oder 7, **dadurch gekennzeichnet, dass** die Länge der Pfade (10) bis zu dem vollen oder einem mehrfachen der Länge des Umfangs der Industriebespannung beträgt.

9. Verfahren nacht einem der Ansprüche 5 bis 8, **dadurch gekennzeichnet, dass** das Muster (6) aus zumindest einem digitalen Bildmotiv (5) aufgebaut wird, welches durch die Kombination von Raupen (1) und Leerbereichen (3) gebildet wird, wobei die Raupen (1) linienförmigen Farbstellen und die Leerbereiche (3) Weißstellen entsprechen, und wobei das digitale Bildmotiv (5) eine Ausdehnung in Maschinenlaufrichtung (7) und Maschinenquerrichtung besitzt, und das Muster (6) durch eine Wiederholung des zumindest einen digitalen Bildmotivs (5), bevorzugt durch eine Parkettierung der gesamten Oberfläche oder Teilen der Oberfläche der Industriebespannung durch das digitale Bildmotiv (5) entsteht.

10. Verfahren nach Anspruch 9, **dadurch gekennzeichnet, dass** die Ausdehnung des digitalen Bildmotivs (5) in Maschinenquerrichtung mindestens zwei, bevorzugt mindestens drei, ganz besonders bevorzugt mindestens fünf Raupen (1) und/oder Leerbereiche (3) beziehungsweise Pfade (10) beträgt, bevor eine Wiederholung des Motivs einsetzt.

11. Verfahren nach Anspruch 9 oder 10, **dadurch gekennzeichnet, dass** die Ausdehnung des digitalen Bildmotivs (5) in Maschinenquerrichtung maximal 10%, bevorzugt maximal 5% der Breite der Industriebespannung beträgt, bevor eine Wiederholung des Motivs einsetzt.

12. Verfahren nach einem der Ansprüche 1 bis 11, **dadurch gekennzeichnet, dass** zumindest zwei Arten von Raupen (1) aufgetragen werden, die sich in zumindest einem der Parameter Material, Querschnittsform und Querschnittsgröße unterscheiden.

13. Verfahren nach einem der Ansprüche 1 bis 12, **dadurch gekennzeichnet, dass** das Polymer ein Silikon, ein Polyurethan, ein Epoxidharz oder ein Esther ist.

14. Verfahren nach einem der Ansprüche 1 bis 13, **dadurch gekennzeichnet, dass** die Raupen (1) die Oberfläche der Industriebespannung in einer z-Richtung überragen.

15. Verfahren nach einem der Anspruch 14, **dadurch gekennzeichnet, dass** ein Verhältnis zwischen Höhe in z-Richtung und Breite der Raupen (1) zwischen 0,5:1 bis 2:1, bevorzugt bei 1:1 liegt.

## Claims

1. Method for manufacturing an industrial clothing, in particular a clothing for a machine for manufacturing a fibrous web, such as a paper, cardboard, or tissue web, or a non-woven product, the method comprising the following method steps: i) manufacturing a planar structure from yarn in the form of a woven fabric, a cross-laid structure, a knitted fabric, a warp-knitted fabric, or from interconnected helical elements; ii) applying at least one polymer material in the form of at least one group of beads (1) to at least one surface of the planar structure, the application of the polymer commencing at starting points and terminating at terminal points which are remote from the starting points; iii) repeating step ii), wherein terminating points of the at least one group of beads (1) are spaced apart from starting points of at least one further group of beads (1), on account of which regions with a void (3) between the groups on the surface of the planar structure are generated, **characterized in that** the application of polymer is performed by means of a plurality of application nozzles and the application nozzles are actuated individually or in sets, and the application of polymer of the individual application nozzles or of the sets of application nozzles thus is individually activated or deactivated, respectively, and regulated.

2. Method according to Claim 1, **characterized in that** the length of the individual beads (1) is at least double the maximum width thereof.

3. Method according to Claim 1 or 2, **characterized in that** the application of polymer is performed by means of 5 to 100 application nozzles.

4. Method according to one of Claims 1 to 3, **characterized in that** the sets comprise between 2 and 50 application nozzles.

5. Method according to one of Claims 1 to 4, **characterized in that** the beads (1) and/or the regions with a void (3) are applied in the form of a pattern (6).

6. Method according to one of Claims 1 to 5, **characterized in that** the beads (1) are applied along tracks (10) in such a way that the individual tracks (10) run in a uniform manner and in the machine cross direction in relation to the in each case mutually adjacent tracks (10) have a spacing (4), preferably the same spacing (4) for all tracks (10), which spacing remains substantially constant along the profile of the tracks.

7. Method according to Claim 6, **characterized in that** the tracks (10) run in a straight, undulated, or zigzag manner.

8. Method according to one of Claims 6 or 7, **characterized in that** the length of the tracks (10) is up to the full length of the circumference of the industrial clothing or is a multiple thereof.

9. Method according to one of Claims 5 to 8, **characterized in that** the pattern (6) is constructed from at least one digital image motif (5) which is formed by the combination of beads (1) and of regions with a void (3), wherein the beads (1) correspond to line-shaped color points and the regions with a void (3) correspond to white spots, and wherein the digital image motif (5) has an extent in the machine running direction (7) and the machine cross direction, and the pattern (6) is created by repeating the at least one digital image motif (5), preferably by way of tessellation of the entire surface or parts of the surface of the industrial clothing using the digital image motif (5).

10. Method according to Claim 9, **characterized in that** the extent of the digital image motif (5) in the machine cross direction prior to a repeat of the motif commencing is at least two, preferably at least three, particularly preferably at least five beads (1) and/or regions with a void (3) or tracks (10), respectively.

11. Method according to Claim 9 or 10, **characterized in that** the extent of the digital image motif (5) in the machine cross direction prior to a repeat of the motif commencing is at maximum 10%, preferably at maximum 5% of the width of the industrial clothing.

12. Method according to one of Claims 1 to 11, **characterized in that** at least two types of beads (1) are applied, which differ in at least one of the parameters of material, cross-sectional shape, and cross-sectional size.

13. Method according to one of Claims 1 to 12, **characterized in that** the polymer is a silicone, a polyurethane, an epoxy resin, or an ester.

14. Method according to one of Claims 1 to 13, **characterized in that** the beads (1) protrude above the surface of the industrial clothing in a direction z.

15. Method according to Claim 14, **characterized in that** a ratio between the height in the direction z and the width of the beads (1) is between 0.5:1 to 2:1, preferably 1:1.

## Revendications

1. Procédé de production d'une toile industrielle, en particulier d'une toile pour une machine de fabrication d'une bande de matière fibreuse, comme une bande de papier, de carton ou d'essuie-tout ou d'un produit non-tissé, présentant les étapes de procédé suivantes:
(i) fabrication d'un article plat à partir de fils sous la forme d'un tissu, d'un non-tissé, d'un tricot, d'un tissu à mailles ou d'éléments en spirale assemblés les uns aux autres, (ii) dépôt d'au moins un matériau polymère sur au moins une surface de l'article plat sous la forme d'au moins un groupe de chenilles (1), dans lequel le dépôt de polymère commence à des points initiaux et se termine à des points finaux éloignés des points initiaux, (iii) répétition de l'étape (ii), dans laquelle des points finaux dudit au moins un groupe de chenilles (1) sont espacés de points initiaux d'au moins un autre groupe de chenilles (1), formant ainsi des zones vides (3) entre les groupes sur la surface de l'article plat, **caractérisé en ce que** le dépôt de polymère est effectué au moyen de plusieurs buses de dépôt et les buses de dépôt sont commandées individuellement ou en groupes et le dépôt de polymère des buses de dépôt individuelles ou des groupes de buses de dépôt est ainsi activé ou désactivé et régulé de façon indépendante.

2. Procédé selon la revendication 1, **caractérisé en ce que** la longueur des chenilles individuelles (1) vaut au moins le double de leur largeur maximale.

3. Procédé selon la revendication 1 ou 2, **caractérisé en ce que** le dépôt de polymère est effectué au moyen de 5 à 100 buses de dépôt.

4. Procédé selon l'une quelconque des revendications 1 à 3, **caractérisé en ce que** les groupes comprennent entre 2 et 50 buses de dépôt.

5. Procédé selon l'une quelconque des revendications 1 à 4, **caractérisé en ce que** les chenilles (1) et/ou les zones vides (3) sont déposées sous la forme d'un modèle (6).

6. Procédé selon l'une quelconque des revendications 1 à 5, **caractérisé en ce que** les chenilles (1) sont déposées le long de chemins (10), de telle manière que les chemins individuels (10) aient la même forme et présentent, dans la direction transversale de la machine, une distance (4) par rapport aux chemins (10) respectivement voisins, de préférence la même distance (4) pour tous les chemins (10), qui reste essentiellement constante le long du trajet des chemins.

7. Procédé selon la revendication 6, **caractérisé en ce que** les chemins (10) sont rectilignes, ondulés ou brisés.

8. Procédé selon une des revendications 6 ou 7, **caractérisé en ce que** la longueur des chemins (10) vaut jusqu'à la longueur entière ou un multiple de la longueur du pourtour de la toile industrielle.

9. Procédé selon l'une quelconque des revendications 5 à 8, **caractérisé en ce que** le modèle (6) est constitué d'au moins un motif d'image numérique (5), qui est formé par la combinaison de chenilles (1) et de zones vides (3), dans lequel les chenilles (1) correspondent à des zones colorées linéiques et les zones vides (3) à des zones blanches, et dans lequel le motif d'image numérique (5) présente une extension dans la direction de défilement de la machine (7) et dans la direction transversale de la machine, et le modèle (6) est obtenu par une répétition dudit au moins un motif d'image numérique (5), de préférence par un parquetage de toute la surface ou de parties de la surface de la toile industrielle avec le motif d'image numérique (5).

10. Procédé selon la revendication 9, **caractérisé en ce que** l'extension du motif d'image numérique (5) dans la direction transversale de la machine vaut au moins deux, de préférence au moins trois, particulièrement de préférence au moins cinq chenilles (1) et/ou zones vides (3) ou chemins (10), avant qu'une répétition du motif soit effectuée.

11. Procédé selon la revendication 9 ou 10, **caractérisé en ce que** l'extension du motif d'image numérique (5) dans la direction transversale de la machine vaut au maximum 10 %, de préférence au maximum 5 % de la largeur de la toile industrielle, avant qu'une répétition du motif soit effectuée.

12. Procédé selon l'une quelconque des revendications 1 à 11, **caractérisé en ce que** l'on dépose au moins deux types de chenilles (1), qui se différencient par au moins un des paramètres matériau, forme de section transversale et grandeur de section transversale.

13. Procédé selon l'une quelconque des revendications 1 à 12, **caractérisé en ce que** le polymère est une silicone, un polyuréthane, une résine époxyde ou un ester.

14. Procédé selon l'une quelconque des revendications 1 à 13, **caractérisé en ce que** les chenilles (1) sont saillantes sur la surface de la toile industrielle dans une direction z.

15. Procédé selon la revendication 14, **caractérisé en ce qu'**un rapport entre la hauteur dans la direction z et la largeur des chenilles (1) se situe entre 0,5:1 et 2:1, de préférence à 1:1.
